# FASCICULE DE BREVET EUROPEEN

(11) **EP 3 961 312 B1**
(45) Date de publication et mention de la délivrance du brevet: **22.04.2026**
(21) Numéro de dépôt: 21191913.9
(22) Date de dépôt: 18.08.2021
(51) Int. Cl.: G04B 3/02, G04B 3/04, G04B 37/10, G04D 1/00

(54) **ACCESSOIRE À ÉLÉMENT INTERCHANGEABLE POUR PIÈCE D'HORLOGERIE OU PIÈCE DE JOAILLERIE**
ZUBEHÖRTEIL MIT AUSTAUSCHBAREM ELEMENT FÜR UHR ODER SCHMUCKSTÜCK
ACCESSORY WITH INTERCHANGEABLE ELEMENT FOR A TIMEPIECE OR A PIECE OF JEWELLERY

(30) Priorité: 28.08.2020 FR 2008790
(43) Date de publication de la demande: 02.03.2022
(73) Titulaire: CHEVAL FRERES, 25480 Ecole-Valentin (FR)
(72) Inventeur: BECHET, Benoit, 25000 BESANCON (FR)
(74) Mandataire: Novagraaf Technologies

(56) Documents cités:
- EP-A2- 2 477 079
- CH-A1- 714 548
- FR-A- 935 237

## Description

### Domaine technique de l'invention

La présente invention concerne un accessoire pour une pièce d'horlogerie ou une pièce de joaillerie.

L'invention concerne plus particulièrement un accessoire comportant un élément interchangeable ou amovible, notamment un dispositif de commande comportant une couronne interchangeable.

### Arrière-plan technique

Généralement, une pièce d'horlogerie telle qu'une montre-bracelet comporte un mouvement d'horlogerie qui est reçu dans un boîtier. Pour commander les différentes fonctions du mouvement et éventuellement pour la mise à l'heure ou le remontage du mouvement, il est prévu une tige de remontoir. Cette tige de remontoir est raccordée à un élément de préhension externe appelé couronne, ou couronne de remontoir, par l'intermédiaire d'une tige de commande.

La couronne étant visible à l'extérieur du boîtier, elle revêt un aspect esthétique. Il est donc utile de pouvoir changer facilement la couronne sans avoir à changer tout le mécanisme de remontage ou de mise à l'heure.

Les solutions actuellement disponibles ne sont pas toujours fiables. De plus, dans les solutions actuelles, il apparaît souvent un jeu important entre l'élément amovible, tel que la couronne, et la tige de commande ce qui donne une impression défavorable à l'utilisateur sur la qualité de l'assemblage et la fiabilité du mécanisme de remontoir.

Par ailleurs, il est utile également pour des pièces de joaillerie de pouvoir changer facilement un élément tel qu'un cabochon ou toute autre pièce montée à l'extrémité d'une tige, ainsi qu'un fermoir.

L'invention vise à proposer une nouvelle solution d'élément amovible, notamment une couronne amovible, qui ne présente pas les inconvénients des solutions existantes.

On connaît de l'art antérieur un dispositif de commande pour pièce d'horlogerie tel que celui divulgué dans le document CH714548A1. On connaît aussi un outil d'extraction de goupille décrit et représenté dans le document FR935237A.

### Résumé de l'invention

L'invention propose un accessoire pour pièce d'horlogerie ou de joaillerie tel que défini par la revendication 1 annexée.

Grâce à l'invention, le changement de l'élément amovible, par exemple une couronne, est facilité tout en assurant un montage fiable sur la tige, par exemple une tige de commande. Le mécanisme permettant le verrouillage est compact et peut donc facilement être dissimulé dans le corps de l'élément amovible. La solution de verrouillage et de déverrouillage permet d'éviter un démontage intempestif ce qui est rassurant pour l'utilisateur. Selon d'autres caractéristiques de l'invention :
- au moins un élément de rappel élastique est monté entre la coiffe et la bague extérieure de manière à solliciter la bague extérieure axialement vers sa position verrouillée ;
- la bague extérieure est retenue axialement vers sa position verrouillée par une surface de butée externe aménagée sur le corps tubulaire principal ;
- l'élément de verrouillage est une bille de verrouillage, le corps tubulaire principal est muni d'au moins une ouverture transversale dans laquelle est reçue la bille de verrouillage, et, dans la position verrouillée, une surface de commande de la bague extérieure retient transversalement la bille de verrouillage dans un logement complémentaire agencé sur la tige et, dans la position déverrouillée, la surface de commande est décalée axialement par rapport à l'ouverture transversale pour permettre le retrait de la bille de verrouillage du logement ;
- l'élément amovible comporte une bague intérieure qui est montée coulissante dans le corps tubulaire principal entre une position axiale de retenue dans laquelle elle retient la bille de verrouillage dans l'ouverture transversale du côté intérieur, et une position axiale neutre décalée axialement par rapport à l'ouverture transversale ;
- au moins un élément de rappel élastique est monté entre la coiffe et la bague intérieure de manière à solliciter la bague intérieure axialement vers sa position de retenue ;
- le logement pour la bille de verrouillage est constitué par une gorge annulaire aménagée sur la paroi axiale externe de la tige ;
- la bague extérieure comporte du côté interne un réceptacle apte à recevoir une portion de la bille de verrouillage en position déverrouillée ;
- le réceptacle est constitué par une gorge annulaire aménagée sur la paroi axiale intérieure de la bague extérieure ;
- l'élément amovible comporte plusieurs billes de verrouillage réparties angulairement de manière régulière autour de l'axe principal, le corps tubulaire principal comportant une ouverture transversale pour chaque bille de verrouillage ;
- dans la position verrouillée, la bague extérieure occupe une position axiale située du côté de la tige et, dans la position déverrouillée, la bague extérieure occupe une position axiale située du côté opposé à la tige ;
- la bague extérieure forme un bouton-poussoir au centre de l'élément amovible, du côté opposé à la tige ;
- la tige comporte un tronçon cannelé mâle qui est reçu dans un tronçon cannelé femelle du corps tubulaire principal lorsque l'élément amovible est monté sur la tige, de manière que les deux pièces soient liées en rotation ;
- la coiffe comporte un arbre de guidage qui est prévu pour être reçu de manière complémentaire à l'intérieur d'un alésage, ou canon, agencé dans la tige lorsque l'élément amovible est monté sur la tige ;
- l'accessoire est un dispositif de commande pour pièce d'horlogerie, la tige est une tige de commande, et l'élément amovible est une couronne.

L'invention propose aussi une pièce d'horlogerie caractérisée en ce qu'elle comprend un accessoire selon l'une des caractéristiques précédentes.

L'invention propose encore un outil de démontage d'un élément amovible pour un accessoire selon l'une des caractéristiques précédentes, tel que défini par la revendication 16 annexée.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig.1] - la figure 1 est une vue en coupe axiale qui représente schématiquement une pièce d'horlogerie équipée d'un dispositif de commande comportant une tige de commande, une couronne et un dispositif de verrouillage de la couronne sur la tige de commande selon un premier mode de réalisation ;
[Fig.2] - la figure 2 est une vue en perspective éclatée qui représente le dispositif de commande de la figure 1 ;
[Fig.3] - la figure 3 est une vue en coupe axiale qui représente schématiquement le dispositif de commande de la figure 1 lorsque le dispositif de verrouillage est en position verrouillée et la couronne montée sur la tige de commande ;
[Fig.4] - la figure 4 est une vue similaire à celle de la figure 3 qui représente schématiquement le dispositif de commande au cours du démontage de la couronne, lorsque sa bague extérieure occupe une position de déverrouillage avant l'escamotage des billes de verrouillage ;
[Fig.5] - la figure 5 est une vue similaire à celle de la figure 3 qui représente schématiquement le dispositif de commande au cours du démontage de la couronne, après l'étape représentée sur la figure 4, lorsque la bague intérieure commence à venir bloquer les billes de verrouillage dans leur position déverrouillée ;
[Fig.6] - la figure 6 est une vue similaire à celle de la figure 3 qui représente schématiquement le dispositif de commande en position déverrouillée et qui correspond soit à la fin du démontage, soit au début du montage de la couronne sur la tige de commande ;
[Fig.7] - la figure 7 est une vue similaire à celle de la figure 3 qui représente schématiquement le dispositif de commande au cours du montage de la couronne, dans une position intermédiaire où la tige de commande commence à repousser la bague intérieur du dispositif de verrouillage, avant la libération des billes de verrouillage ;
[Fig.8] - la figure 8 est une vue similaire à celle de la figure 3 qui représente schématiquement le dispositif de commande au cours du montage de la couronne, dans la position axiale finale de montage de la couronne sur la tige de commande, juste avant que les billes de verrouillage se déplacent vers leurs positions de verrouillage, juste avant le verrouillage complet ;
[Fig.9] - la figure 9 est une vue similaire à celle de la figure 1 qui représente schématiquement un outil de démontage de la couronne du dispositif de commande de la figure 1 dans une position prête pour le déverrouillage ;
[Fig.10] - la figure 10 est une vue similaire à celle de la figure 9 qui représente schématiquement l'outil de démontage en position de déverrouillage permettant le retrait de la couronne ;
[Fig.11] - la figure 11 est une vue similaire à celle de la figure 3 qui représente schématiquement un deuxième mode de réalisation du dispositif de commande selon l'invention en position verrouillée ;
[Fig.12] - la figure 12 est une vue similaire à celle de la figure 11 qui représente schématiquement le dispositif de commande de la figure 11 lorsque la bague extérieure est en position de déverrouillage, ce qui correspond à la position de la figure 4 pour le premier mode de réalisation ;
[Fig.13] - la figure 13 est une vue similaire à celle de la figure 11 qui représente schématiquement le dispositif de commande de la figure 11 en position déverrouillée, ce qui correspond à la position de la figure 5 pour le premier mode de réalisation ;
[Fig.14] - la figure 14 est une vue similaire à celle de la figure 3 qui représente schématiquement un troisième mode de réalisation du dispositif de commande selon l'invention en position verrouillée ;
[Fig.15] - la figure 15 est une vue similaire à celle de la figure 14 qui représente schématiquement le dispositif de commande de la figure 14 lorsque la bague extérieure est en position de déverrouillage, ce qui correspond à la position de la figure 4 pour le premier mode de réalisation ;
[Fig.16] - la figure 16 est une vue similaire à celle de la figure 14 qui représente schématiquement le dispositif de commande de la figure 14 en position déverrouillée, ce qui correspond à la position de la figure 5 pour le premier mode de réalisation ;
[Fig.17] - la figure 17 est une vue schématique qui représente une pièce de joaillerie comportant un accessoire muni d'un élément amovible selon un quatrième mode de réalisation de l'invention.

### Description détaillée de l'invention

Dans la description qui va suivre, des éléments identiques, similaires ou analogues seront désignés par les mêmes chiffres de référence.

### Premier mode de réalisation

La figure 1 illustre une pièce d'horlogerie 10 telle qu'une montre-bracelet comportant un boîtier 12 dans lequel est agencé un mouvement d'horlogerie 14. Le mouvement d'horlogerie 14 est ici pourvu d'une tige de remontoir 16, ou tige de mise à l'heure, qui s'étend suivant un axe principal A1, de la gauche vers la droite en considérant la figure 1.

Un dispositif de commande 20 selon un premier mode de réalisation de l'invention est monté sur l'extrémité libre de la tige de remontoir 16. Ce dispositif de commande 20 comporte une tige de commande 22, qui est par exemple vissée et collée sur la tige de remontoir 16, et une couronne 24 qui est montée de manière amovible sur l'extrémité libre de la tige de commande 22 grâce à un dispositif de verrouillage 26. La couronne 24 se présente ici sous la forme d'une roue munie de cannelures axiales périphériques.

Le dispositif de verrouillage 26 est ici configuré pour permettre, en position verrouillée, de solidariser la couronne 24 avec la tige de commande 22 en translation et en rotation et, en position déverrouillée, de désolidariser la couronne de la tige de commande 22.

On décrit maintenant plus en détail le dispositif de commande 20 en relation avec les figures 2 et 3 où il a été représenté séparé du mouvement d'horlogerie 14, en position verrouillée, avec l'axe principal A1 vertical.

On utilisera à titre non limitatif une orientation interne/externe suivant l'axe principal A1 qui correspond à une orientation du bas vers le haut en considérant les figures 2 et 3. Une pièce sera qualifiée d'interne lorsqu'elle est agencée du côté du mouvement d'horlogerie 14 et sera qualifiée d'externe lorsqu'elle est agencée du côté opposé au mouvement d'horlogerie 14.

La couronne 24 comporte ici une coiffe 28, qui constitue l'enveloppe extérieure visible par l'utilisateur de la couronne 24, et un corps tubulaire principal 30 qui est fixé à l'intérieur de la coiffe 28 et qui est coaxial à la tige de commande 22. Dans l'exemple représenté, la coiffe 28 comporte un alésage intérieur 32 et le corps tubulaire principal 30 est inséré à force dans cet alésage intérieur 32. Alternativement le corps tubulaire principal 30 pourrait être vissé dans l'alésage intérieur 32. Le corps tubulaire principal 30 s'étend ici axialement depuis le fond de l'alésage intérieur 32 jusqu'à l'extrémité axiale inférieure de la coiffe 28.

La coiffe 28 comporte également un alésage extérieur 34 de diamètre supérieur à l'alésage intérieur 32, délimitant ainsi un espace annulaire dans lequel est monté coulissante une bague extérieure 36 appartenant au dispositif de verrouillage 26. La bague extérieure 36 est ici sollicitée en coulissement axial vers le bas, c'est-à-dire vers la position verrouillée, par un premier élément élastique de rappel 38 qui est interposé axialement entre le fond de l'alésage extérieur 34 et une surface d'appui externe 40 aménagée sur la bague extérieure 36.

En position verrouillée, la bague extérieure 36 est ici en butée axiale contre une surface de butée externe 42 aménagée sur le corps tubulaire principal 30.

Selon le premier mode de réalisation, le dispositif de verrouillage 26 comporte trois billes de verrouillage 44 identiques qui forment des éléments de verrouillage, qui sont reçues chacune dans une ouverture transversale 46 aménagée dans le corps tubulaire principal 30 et qui, en position verrouillée, bloquent axialement la couronne 24 sur la tige de commande 22. Le déplacement de chaque bille de verrouillage 44 depuis sa position verrouillée vers sa position déverrouillée est commandé par le déplacement axial de la bague extérieure 36, comme on le verra par la suite.

Avantageusement, chaque ouverture transversale 46 est de section ronde et de diamètre sensiblement égal au diamètre d'une bille de verrouillage 44. En effet, chaque ouverture transversale 46 guide la bille de verrouillage 44 correspondante en déplacement transversal, ou radial par rapport à l'axe principal A1, entre une position transversale verrouillée, du côté de l'axe principal A1, et une position transversale déverrouillée, du côté opposé à l'axe principal A1.

Avantageusement, les billes de verrouillage 44 et les ouvertures transversales 46 correspondantes sont réparties circonférentiellement de manière régulière autour de l'axe principal A1, c'est-à-dire ici tous les 120 degrés.

Dans la position transversale verrouillée, chaque bille de verrouillage 44 est reçue partiellement dans un logement 48 complémentaire aménagé sur la tige de commande 22. Chaque logement 48 a ici un profil transversal sensiblement semi-circulaire de manière à épouser la forme de la bille de verrouillage 44 correspondante. Selon le mode de réalisation représenté, le logement 48 est formé par une gorge annulaire périphérique continue, de section semi-circulaire, qui est aménagée sur le pourtour de la paroi axiale extérieure de la tige de commande 22. Alternativement il pourrait y avoir autant de logements 44 que de billes de verrouillage 44, chaque logement 48 serait alors constitué d'un évidement hémisphérique destiné à être positionné en vis-à-vis de l'ouverture transversale 46 correspondante.

Selon le mode de réalisation représenté, la bague extérieure 36 comporte une surface de commande 50 qui, dans la position verrouillée, retient transversalement chaque bille de verrouillage 44 dans son logement 48. La surface de commande 50 est ici constituée par une surface axiale annulaire qui est agencée à l'extrémité axiale externe 52 de la bague extérieure 36.

La bague extérieure 36 comporte aussi, dans sa paroi axiale intérieure, un réceptacle 54 apte à recevoir une portion de chaque bille de verrouillage 44 en position déverrouillée. Le réceptacle 54 est ici constitué par une gorge annulaire continue, de section rectangulaire. Alternativement il pourrait y avoir autant de réceptacles 54 que de billes de verrouillage 44.

Le réceptacle 54 est décalé axialement par rapport à la surface de commande 50 de manière que, en position verrouillée, c'est la surface de commande 50 qui se trouve en vis-à-vis des ouvertures transversales 46 et, en position déverrouillée, c'est le réceptacle qui se trouve en vis-à-vis des ouvertures transversales 46.

Selon le premier mode de réalisation, la couronne 24 comporte une bague intérieure 56 qui est montée coulissante dans le tronçon axial externe 58 du corps tubulaire principal 30. La bague intérieure 56 est configurée pour coulisser entre une position neutre, qui est représentée sur la figure 3, où la bague intérieure 56 est décalée axialement vers le haut, par rapport aux ouvertures transversales 46, et une position de retenue, qui est représentée sur la figure 6, dans laquelle une surface axiale extérieure 60 de la bague intérieure 56 se trouve en vis-à-vis des ouvertures transversales 46 de manière à retenir les billes de verrouillage 44 du côté intérieur.

La bague intérieure 56 est sollicitée en coulissement axial vers le bas, c'est-à-dire vers sa position de retenue, par un second élément élastique de rappel 62 qui est interposé axialement entre le fond de l'alésage intérieur 32 et une surface d'appui sur la bague intérieure 56.

Avantageusement, la bague intérieure 56 est retenue axialement dans sa position de retenue par un épaulement 66 aménagé sur la surface axiale intérieure du corps tubulaire principal 30.

Avantageusement, la coiffe 28 comporte un arbre de guidage 68 globalement cylindrique de section circulaire qui est prévu pour être reçu de manière complémentaire à l'intérieur d'un alésage, ou canon 70, agencé dans le tronçon d'extrémité externe de la tige de commande 22 lorsque la couronne 24 est montée sur la tige de commande 22. L'arbre de guidage 68 s'étend ici depuis le fond de l'alésage intérieur 32 jusqu'à une extrémité axiale d'insertion 72 qui est décalée axialement vers le bas par rapport à l'extrémité axiale inférieure de la coiffe 28 de manière à empêcher tout pivotement transversal de la couronne 24 par rapport à la tige de commande 22 lors du montage et du démontage de la couronne 24 par rapport à la tige de commande 22.

Avantageusement, la tige de commande 22 comporte un tronçon cannelé mâle 74 qui coopère avec un tronçon cannelé femelle 76 du corps tubulaire principal 30, lorsque la couronne 24 est verrouillée sur la tige de commande 22, pour lier en rotation la couronne 24 et la tige de commande 22.

Selon le mode de réalisation représenté, le logement 48 et le tronçon cannelé mâle 74 sont agencé sur un tronçon d'extrémité externe 78 de la tige de commande 22 dont le diamètre général est supérieur au diamètre du tronçon principal 80 de la tige de commande 22.

Avantageusement, des éléments d'étanchéité tels que des joints toriques 82 sont agencés sur le tronçon principal 80 de la tige de commande 22 pour assurer une étanchéité à la poussière et à l'eau vis-à-vis du boîtier 12.

On décrit maintenant une opération de démontage de la couronne 24 par rapport à la tige de commande 22 grâce au dispositif de verrouillage 26 selon le premier mode de réalisation, en s'appuyant sur les figures 3 à 6.

A partir de la position verrouillée qui est représentée sur la figure 3, l'utilisateur exerce une pression axiale vers le haut contre la bague extérieure 36, et plus précisément contre sa surface d'extrémité axiale interne 84 qui affleure avec l'extrémité axiale interne du corps tubulaire principal 30 et de la coiffe 28.

En coulissant vers le haut, la bague extérieure 36 atteint sa position de déverrouillage, illustrée par la figure 4, dans laquelle les billes de verrouillage 44 ne sont plus retenues dans leur logement 48 par la surface de commande 50 puisque celle-ci est décalée vers le haut.

Depuis la position de déverrouillage de la figure 4, l'utilisateur peut tirer sur la coiffe 28 vers le haut ce qui provoque le déplacement des billes de verrouillage 44 vers leur réceptacle 54 et la désolidarisation de la couronne 24 par rapport à la tige de commande 22, comme illustré par les figures 5 et 6.

Tout au long du retrait de la couronne 24, celle-ci reste guidée axialement par le coulissement de l'arbre de guidage 68 dans le canon 70, jusqu'à ce que l'arbre de guidage 68 soit complètement sorti du canon 70.

Au cours du retrait de la couronne 24, la bague intérieure 56 coulisse simultanément vers le bas, poussé par le second élément élastique de rappel 62, en restant au contact de la surface d'extrémité axiale externe 64 de la tige de commande 22. Ceci permet à la bague intérieure 56 de remplacer le logement 48 comme élément de retenue transversale, du côté intérieur, pour les billes de verrouillage 44.

On décrit maintenant une opération de montage de la couronne 24 sur la tige de commande 22 grâce au dispositif de verrouillage 26 selon le premier mode de réalisation, en s'appuyant sur les figures 6 à 8 et sur la figure 3.

La figure 6 représente la couronne 24 au-dessus de la tige de commande 22, dans une position initiale prête à être montée, avec l'arbre de guidage 68 étant partiellement inséré dans le canon 70. On note que, après le démontage de la couronne 24, les éléments du dispositif de verrouillage 26 restent dans la configuration représentée sur la figure 6, la bague intérieure 56 étant en appui contre l'épaulement 66 du corps tubulaire principal et les billes de verrouillage 44 étant retenues transversalement, d'un côté par la surface axiale extérieure 60 de la bague intérieure 56 et de l'autre côté par la bague extérieure 36. On note aussi que, le blocage des billes de verrouillage 44 provoque ici le blocage axial de la bague extérieure 36 dans sa position axiale de déverrouillage.

A partir de la position initiale de la figure 6, l'utilisateur emmanche la couronne 24 dans la tige de commande 22 en insérant l'arbre de guidage 68 dans le canon 70 jusqu'à atteindre la position intermédiaire illustrée par la figure 7, qui est identique à la figure 5, dans laquelle la bague intérieure 56 vient en appui axial contre la tige de commande 22.

En maintenant une poussée sur la couronne 24 dirigée vers le bas, l'utilisateur provoque le déplacement axial de la bague intérieure 56 vers le fond de l'alésage intérieur 32, à l'encontre de l'effort de rappel du second élément élastique de rappel 62, jusqu'à une position de libération des billes de verrouillage 44, illustrée par la figure 8, dans laquelle le logement 48 est aligné transversalement avec les ouvertures transversales 46.

Dans cette position de libération des billes de verrouillage 44, l'effort de rappel du premier élément élastique de rappel 38 sollicite axialement la bague extérieure 36 vers le bas, c'est-à-dire vers la position verrouillée. En se déplaçant vers le bas, la surface de commande 50 repousse les billes de verrouillage 44 dans leur logement 48 ce qui permet à la bague extérieure 36 d'atteindre sa position verrouillée qui correspond à la position de la figure 3. Pour faciliter l'opération de démontage de la couronne 24, un outil de démontage 86 est prévu. Selon le mode de réalisation représenté sur les figures 9 et 10, l'outil de démontage 86 comporte un corps axial 88 muni à une extrémité libre d'une plaquette radiale 90 pourvue d'un retour axial 92 orienté vers la droite, en considérant les figures, c'est-à-dire vers l'outil de démontage 86.

Le retour axial 92 comporte une surface d'appui qui permet d'exercer la pression axiale requise contre la bague extérieure 36, à partir de la position verrouillée représentée sur la figure 3 pour atteindre la position de déverrouillage représentée sur la figure 4.

Avantageusement, de manière à faciliter la manipulation de l'outil de démontage 86 et limiter les risques de mauvais usage, l'outil de démontage 86 est équipé d'un organe de commande 94 qui permet de commander le déplacement axial d'un doigt d'appui 96 contre l'extrémité axiale externe de la couronne 24 pour permettre de prendre appui sur la couronne 24 et exercer la pression requise sur la bague extérieure 36 sans avoir à tirer axialement sur la couronne 24.

L'organe de commande 94 permet de faire coulisser le doigt d'appui 96 par rapport au corps axial 88, à l'encontre d'un troisième élément élastique de rappel 98.

Pour réaliser le démontage, l'utilisateur commence par positionner la couronne 24 dans sa position axiale extrême de retrait, vers la droite en considérant la figure 9, ce qui correspond généralement à la position axiale de mise l'heure de la tige de remontoir 16. Ceci permet ensuite de venir placer la plaquette radiale 90 entre le boîtier 12 et la couronne 24, jusqu'à ce que le retour axial 92 soit axialement en vis-à-vis de la bague extérieure 36. A partir de cette position, qui est illustrée par la figure 9, l'utilisateur appuie sur l'organe de commande 94 de manière que le doigt d'appui 96 vienne en appui axial contre la couronne 24. En continuant à appuyer sur l'organe de commande 94, comme le doigt d'appui 96 est bloqué axialement par la couronne 24, l'utilisateur provoque un déplacement relatif du retour axial 92 vers la droite, c'est-à-dire du côté opposé au boîtier 12, ce qui permet au retour axial 92 de pousser la bague extérieure 36 jusqu'à sa position de déverrouillage, comme illustré par la figure 10.

A partir de la figure 10, il suffit donc à l'utilisateur de maintenir son appui sur l'organe de commande 94 et de déplacer l'outil de démontage 86 vers la droite pour retirer la couronne 24 de la tige de commande 22.

On note que l'outil de démontage 86 permet ici de retenir la couronne 24 dans le corps axial 88 après démontage. De plus, il permet une extraction en douceur de la couronne 24, en limitant les risques d'exercer une traction trop importante sur la couronne 24 et la tige de commande 22 qui pourrait détériorer des éléments de la pièce d'horlogerie 10 telle que la tige de remontoir 16.

Bien entendu l'outil de démontage 86 pourrait revêtir d'autres formes appropriées, par exemple être dépourvu de l'organe de commande 94. Dans la suite de la description on décrit d'autres modes de réalisation du dispositif de commande 20 selon l'invention. Pour cela on s'attachera à décrire principalement les éléments techniques qui distinguent ces modes de réalisation du premier mode de réalisation, sans décrire à nouveau toutes les pièces en commun. Les éléments identiques ou similaires à ceux du premier mode de réalisation seront désignés par les mêmes références.

### Deuxième mode de réalisation

Dans le deuxième mode de réalisation, qui est illustré par les figures 11 à 13, la bague extérieure 36 est montée de manière inversée par rapport au premier mode de réalisation. En effet, au lieu d'être montée coulissante dans la face inférieure, ou face interne, de la coiffe 28, elle est montée coulissante dans la face supérieure, ou face externe de la coiffe 28.

La bague extérieure 36 se présente ici globalement sous la forme d'un bouton-poussoir sensiblement cylindrique, qui est monté coulissant dans une ouverture axiale 100 pratiquée dans la face externe de la coiffe 28. La bague extérieure 36 se termine à son extrémité axiale externe par un cabochon 102 qui ferme la couronne 24 au niveau de l'ouverture axiale 100.

La bague extérieure 36 comporte une portion annulaire externe 104 qui est prévue pour venir en appui axial vers le haut contre une surface d'épaulement de la coiffe 28 en position verrouillée. La bague extérieure 36 est sollicitée axialement vers le haut par le premier élément élastique de rappel 38 qui est interposé axialement entre la portion annulaire externe 104 et une portion transversale interne 106 appartenant au corps tubulaire principal 30.

Dans ce deuxième mode de réalisation, le corps tubulaire principal 30 est fixé à la coiffe 28 par emmanchement de la portion transversale interne 106 dans l'alésage extérieur 34 de la coiffe 28. De plus, l'arbre de guidage 68 est fixé sur le corps tubulaire principal 30 au moyen d'une portion tubulaire 108, réalisée ici d'une seule pièce avec l'arbre de guidage 68, qui est emmanchée à force sur le tronçon d'extrémité axiale externe du corps tubulaire principal 30. Ainsi, l'alésage intérieur 32 est ici agencé dans ladite portion tubulaire 108.

Le fonctionnement général du dispositif de verrouillage 26 selon le deuxième mode de réalisation reste similaire à celui du premier mode de réalisation.

A partir de la position verrouillée illustrée par la figure 11, l'utilisateur exerce un appui axial sur le cabochon 102 comme sur un bouton jusqu'à placer la bague extérieure 36 dans la position de déverrouillage qui est représentée sur la figure 12. Ceci permet de libérer les billes de verrouillage 44 qui s'escamotent dans le réceptacle 54, comme illustré par la figure 13, permettant ainsi de retirer la couronne 24 de la tige de commande 22.

On note que ce dispositif de verrouillage 26 permet de se passer d'un outil de démontage.

Le montage de la couronne 24 s'effectue ensuite en sens inverse, en venant placer la couronne 24 sur la tige de commande 22 par translation axiale du haut vers le bas en considérant la figure 13.

### Troisième mode de réalisation

Le troisième mode de réalisation, qui est illustré par les figures 14 à 16, est très proche du premier mode de réalisation. En effet, la bague extérieure 36 doit ici être déplacée axialement vers le haut, comme dans le premier mode de réalisation, pour effectuer le déverrouillage. Toutefois, au lieu d'être accessible uniquement par le dessous de la coiffe 28 comme dans le premier mode de réalisation, la bague extérieure 36 est accessible ici directement par le diamètre de la couronne 24.

Dans ce troisième mode de réalisation, la bague extérieure 36 est agencée à la périphérie de la coiffe 28 et forme de fait la partie extérieure de la coiffe 28. Ainsi, la bague extérieure 36 n'est plus agencée dans un alésage extérieur. La bague extérieure 36 est toujours montée coulissante sur le corps tubulaire principal 30. Elle comporte en plus un premier tronçon cannelé additionnel 110, à son extrémité axiale externe, qui coopère avec un second tronçon cannelé additionnel 112 complémentaire agencé sur le bord périphérique de la coiffe 28 pour assurer la liaison en rotation des deux pièces.

Dans le troisième mode de réalisation, le corps tubulaire principal 30 est toujours monté à force dans l'alésage intérieur 32 pratiqué dans la coiffe 28. La surface de butée externe 42 du corps tubulaire principal 30 est ici d'un plus grand diamètre que dans le premier mode de réalisation puisqu'elle a le même diamètre extérieur que la bague extérieure 36. Cette surface de butée externe 42 est agencée sur une portion qui forme un plateau 114 prévu pour supporter toute l'extrémité axiale interne de la bague extérieure 36 en position verrouillée, comme illustré par la figure 14. Ce plateau 114 forme ici l'extrémité axiale interne de la couronne 24.

La paroi axiale extérieure 116 de la bague extérieure 36 forme ici la partie de préhension de la couronne 24 qui permet à l'utilisateur de faire tourner la couronne 24 pour le remontage du mouvement d'horlogerie ou sa remise à l'heure. Cette paroi axiale extérieure 116 peut donc être cannelées ou moletées comme la coiffe 28 du premier mode de réalisation. Cette paroi axiale extérieure 116 de la bague extérieure 36 comporte ici une rainure périphérique 118 qui facilite la préhension de l'utilisateur dans le sens d'une traction vers le haut pour une opération de déverrouillage.

Le principe général de fonctionnement du troisième mode de réalisation reste sensiblement le même que celui des premier et deuxième modes de réalisation.

A partir de la position verrouillée illustrée par la figure 14, l'utilisateur tire sur la bague extérieure 36 vers le haut, pour qu'elle se déplace axialement par rapport au corps tubulaire principal 36 et à la coiffe 28 qui restent fixe. Lorsque la bague extérieure 36 atteint sa position axiale de déverrouillage, illustrée par la figure 15, les billes de verrouillage 44 ne sont plus retenues dans leur logement 48. Il suffit alors de tirer sur la couronne 24 vers le haut ce qui provoque le déplacement transversal des billes de verrouillage 44 vers l'extérieur et ce qui permet de retirer la couronne 24 de la tige de commande 22, comme illustré par la figure 16.

Dans les trois modes de réalisation représentés, chacun des deux éléments élastiques de rappel 38, 62 est constitué par un ressort hélicoïdal de compression. Alternativement, chaque ressort hélicoïdal de compression pourrait être remplacé par plusieurs ressorts hélicoïdaux de compression, de diamètres plus petits, qui seraient répartis régulièrement sur la périphérie du dispositif de verrouillage 26 et reçus dans des logements appropriés.

### Quatrième mode de réalisation

Selon un quatrième mode de réalisation, qui est illustré par la figure 17, la pièce d'horlogerie est remplacée par une pièce de joaillerie 210 qui est équipée d'un accessoire 220 muni d'un élément amovible 224 monté à l'extrémité d'une tige 222 équivalente à la tige de commande 22 des premiers modes de réalisation.

La pièce de joaillerie 210 peut être par exemple un bracelet, un collier, une bague, une boucle d'oreille, un bouton de manchette. L'accessoire 220 peut être par exemple un maillon de bracelet, un fermoir, ou un élément décoratif de la pièce de joaillerie 210.

Dans la description de ce quatrième mode de réalisation, par convention, les éléments de la pièce de joaillerie 210 qui sont équivalents à des éléments de la pièce d'horlogerie 10 mentionnée en référence aux trois premiers modes de réalisation seront désignés par des références à trois chiffres commençant par le chiffre « 2 ».

L'élément amovible 224 et la tige 222 sont réalisés ici de manière similaire à l'agencement du premier mode de réalisation. Les différences sont principalement la compacité qui est permise du fait qu'il n'est pas nécessaire de prévoir une liaison en rotation de la tige 222 avec l'élément amovible 224, en particulier sa coiffe 228. En effet, l'élément amovible 224 ne constitue pas une couronne de remontoir et n'a pas pour fonction un entraînement en rotation. L'élément amovible 224 peut servir d'élément de fermeture sur un fermoir ou sur un bouton de manchette, par exemple. Il peut être libre en rotation vis-à-vis de la tige 222, dans la mesure ou le dispositif de verrouillage 226 permet le blocage en translation sur la tige 22.

Le dispositif de verrouillage 226 comporte donc ici une bague extérieure de verrouillage 236 comme dans le premier mode de réalisation.

La coiffe 228 comporte aussi un corps tubulaire principal 230 sur laquelle la bague extérieure 236 est montée coulissante pour former le dispositif de verrouillage 226.

Le fonctionnement du dispositif de verrouillage 226 selon le quatrième mode de réalisation est identique au fonctionnement décrit en référence au premier mode de réalisation.

Bien entendu, la pièce de joaillerie 210 pourrait aussi être équipée d'un agencement selon le deuxième ou le troisième mode de réalisation, avec différentes variantes dans la forme de la coiffe 228 et dans la forme de l'élément amovible 224, sans sortir du cadre de l'invention.

Liste des références :
- 10 :: pièce d'horlogerie
- 12 :: boîtier
- 14 :: mouvement d'horlogerie
- 16 :: tige de remontoir
- 20 :: dispositif de commande
- 22 :: tige de commande
- 24 :: couronne
- 26 :: dispositif de verrouillage
- 28 :: coiffe
- 30 :: corps tubulaire principal
- 32 :: alésage intérieur
- 34 :: alésage extérieur
- 36 :: bague extérieure
- 38 :: premier élément élastique de rappel
- 40 :: surface d'appui externe
- 42 :: surface de butée externe
- 44 :: billes de verrouillage
- 46 :: ouvertures transversales
- 48 :: logement
- 50 :: surface de commande
- 52 :: extrémité axiale externe
- 54 :: réceptacle
- 56 :: bague intérieure
- 58 :: tronçon axial externe
- 60 :: surface axiale extérieure
- 62 :: second élément élastique de rappel
- 64 :: surface d'extrémité axiale externe
- 66 :: épaulement
- 68 :: arbre de guidage
- 70 :: canon
- 72 :: extrémité axiale d'insertion
- 74 :: tronçon cannelé mâle
- 76 :: tronçon cannelé femelle
- 78 :: tronçon d'extrémité externe
- 80 :: tronçon principal
- 82 :: joints toriques
- 84 :: surface d'extrémité axiale interne
- 86 :: outil de démontage
- 88 :: corps axial
- 90 :: plaquette radiale
- 92 :: retour axial
- 94 :: organe de commande
- 96 :: doigt d'appui
- 98 :: troisième élément élastique de rappel
- 100 :: ouverture axiale
- 102 :: cabochon
- 104 :: portion annulaire externe
- 106 :: portion transversale interne
- 108 :: portion tubulaire
- 110 :: premier tronçon cannelé additionnel
- 112 :: second tronçon cannelé additionnel
- 114 :: plateau
- 116 :: paroi axiale extérieure
- 118 :: rainure périphérique
- 210 :: pièce de joaillerie
- 220 :: accessoire
- 222 :: tige
- 224 :: élément amovible
- 226 :: dispositif de verrouillage
- 228 :: coiffe
- 230 :: corps tubulaire principal
- 236 :: bague extérieure
- A1 :: axe principal

## Revendications

1. Accessoire (20, 220) pour pièce d'horlogerie (10) ou de joaillerie (210) comprenant une tige (22, 222) qui s'étend suivant un axe principal (A1) et qui est équipée d'un élément amovible (24, 224), l'accessoire (20, 220) comportant un dispositif de verrouillage (26, 226) permettant, en position verrouillée, de solidariser l'élément amovible (24, 224) avec la tige (22, 222) au moins en translation et, en position déverrouillée, de désolidariser l'élément amovible (24, 224) de la tige (22, 222), l'élément amovible (24, 224) comportant une coiffe (28, 228) et un corps tubulaire principal (30, 230) qui est fixé à la coiffe (28, 228), le dispositif de verrouillage (26, 226) comportant une bague extérieure (36, 236) coulissante axialement par rapport au corps tubulaire principal (30, 230), entre une position verrouillée dans laquelle la bague extérieure (36, 236) commande au moins un élément de verrouillage (44) de manière à bloquer axialement l'élément amovible (24, 224) sur la tige (22, 222) et une position déverrouillée dans laquelle la bague extérieure (36, 236) commande l'élément de verrouillage (44) de manière à libérer l'élément amovible (24, 224) par rapport à la tige (22, 222), l'accessoire étant **caractérisé en ce qu'**au moins un élément de rappel élastique (38) est monté entre la coiffe (28) et la bague extérieure (36) de manière à solliciter la bague extérieure (36) axialement vers sa position verrouillée.

2. Accessoire (20) selon la revendication précédente, **caractérisé en ce que** la bague extérieure (36) est retenue axialement vers sa position verrouillée par une surface de butée externe (42) aménagée sur le corps tubulaire principal (30).

3. Accessoire (20) selon l'une quelconque des revendications précédentes, **caractérisé en ce que** l'élément de verrouillage est une bille de verrouillage (44), **en ce que** le corps tubulaire principal (30) est muni d'au moins une ouverture transversale (46) dans laquelle est reçue la bille de verrouillage (44), et **en ce que**, dans la position verrouillée, une surface de commande (50) de la bague extérieure (36) retient transversalement la bille de verrouillage (44) dans un logement (48) complémentaire agencé sur la tige (22) et, dans la position déverrouillée, la surface de commande (50) est décalée axialement par rapport à l'ouverture transversale (46) pour permettre le retrait de la bille de verrouillage (44) du logement (48).

4. Accessoire (20) selon la revendication précédente, **caractérisé en ce que** l'élément amovible (24) comporte une bague intérieure (56) qui est montée coulissante dans le corps tubulaire principal (30) entre une position axiale de retenue dans laquelle elle retient la bille de verrouillage (44) dans l'ouverture transversale (46) du côté intérieur, et une position axiale neutre décalée axialement par rapport à l'ouverture transversale (46).

5. Accessoire (20) selon la revendication précédente, **caractérisé en ce qu'**au moins un élément de rappel élastique (62) est monté entre la coiffe (28) et la bague intérieure (56) de manière à solliciter la bague intérieure (56) axialement vers sa position de retenue.

6. Accessoire (20) selon l'une quelconque des revendications 3 à 5, **caractérisé en ce que** le logement (48) pour la bille de verrouillage (44) est constitué par une gorge annulaire aménagée sur la paroi axiale externe de la tige (22).

7. Accessoire (20) selon l'une quelconque des revendications 3 à 6, **caractérisé en ce que** la bague extérieure (36) comporte du côté interne un réceptacle (54) apte à recevoir une portion de la bille de verrouillage (44) en position déverrouillée.

8. Accessoire (20) selon la revendication précédente, **caractérisé en ce que** le réceptacle (54) est constitué par une gorge annulaire aménagée sur la paroi axiale intérieure de la bague extérieure (36).

9. Accessoire (20) selon l'une quelconque des revendications 3 à 8, **caractérisé en ce que** l'élément amovible (24) comporte plusieurs billes de verrouillage (44) réparties angulairement de manière régulière autour de l'axe principal (A1), le corps tubulaire principal (30) comportant une ouverture transversale (46) pour chaque bille de verrouillage (44).

10. Accessoire (20) selon l'une quelconque des revendications précédentes, **caractérisé en ce que**, dans la position verrouillée, la bague extérieure (36) occupe une position axiale située du côté de la tige (22) et, dans la position déverrouillée, la bague extérieure (36) occupe une position axiale située du côté opposé à la tige (22).

11. Accessoire (20) selon l'une quelconque des revendications 1 à 9, **caractérisé en ce que** la bague extérieure (36) forme un bouton-poussoir au centre de l'élément amovible (24), du côté opposé à la tige (22).

12. Accessoire (20) selon l'une quelconque des revendications précédentes, **caractérisé en ce que** la tige (22) comporte un tronçon cannelé mâle (74) qui est reçu dans un tronçon cannelé femelle (76) du corps tubulaire principal (30) lorsque l'élément amovible (24) est monté sur la tige (22), de manière que les deux pièces soient liées en rotation.

13. Accessoire (20) selon l'une quelconque des revendications précédentes, **caractérisé en ce que** la coiffe (28) comporte un arbre de guidage (68) qui est prévu pour être reçu de manière complémentaire à l'intérieur d'un alésage, ou canon (70), agencé dans la tige (22) lorsque l'élément amovible (24) est monté sur la tige (22).

14. Accessoire (20) selon l'une quelconque des revendications précédentes, **caractérisé en ce que** l'accessoire est un dispositif de commande (20) pour pièce d'horlogerie (10), **en ce que** la tige (22) est une tige de commande (22), et **en ce que** l'élément amovible est une couronne (24).

15. Pièce d'horlogerie (10) **caractérisée en ce qu'**elle comprend un accessoire (20) selon l'une quelconque des revendications précédentes.

16. Outil de démontage (86) d'un élément amovible (24, 224) pour un accessoire (20) selon la revendication 10, comportant un corps axial (88) qui est pourvu à une extrémité libre d'une plaquette radiale (90), la plaquette radiale (90) comportant un retour axial (92) apte à venir en appui axial contre une portion de la bague extérieure (36) en vue de la commander depuis sa position verrouillée vers sa position déverrouillée, l'outil étant **caractérisé en ce qu'**il comporte un organe de commande (94) mobile axialement par rapport au corps axial (88) entre une position de repos et une position de démontage dans lequel un doigt d'appui (96) solidaire de l'organe de commande (94) vient en appui contre la coiffe (28).

## Patentansprüche

1. Zubehör (20, 220) für ein Uhrenteil (10) oder ein Schmuckstück (210), umfassend einen Schaft (22, 222), der sich entlang einer Hauptachse (A1) erstreckt und der mit einem abnehmbaren Element (24, 224) ausgestattet ist, wobei das Zubehör (20, 220) eine Verriegelungsvorrichtung (26, 226) umfasst, die es ermöglicht, in der verriegelten Stellung das abnehmbare Element (24, 224) mit dem Schaft (22, 222) zumindest translatorisch zu verbinden und, in der entriegelten Stellung, das abnehmbare Element (24, 224) vom Schaft (22, 222) zu lösen, wobei das abnehmbare Element (24, 224) umfassend eine Kappe (28, 228) und einen tubularen Hauptkörper (30, 230), der an der Kappe (28, 228) befestigt ist, wobei die Verriegelungs-vorrichtung (26, 226) umfassend einen Außenring (36, 236), der axial gegenüber dem tubularen Hauptkörper (30, 230) verschiebbar ist, zwischen einer verriegelten Stellung, in der der Außenring (36, 236) mindestens ein Verriegelungselement (44) so steuert, dass das abnehmbare Element (24, 224) axial auf dem Schaft (22, 222) blockiert wird, und einer entriegelten Stellung, in der der Außenring (36, 236) das Verriegelungselement (44) so steuert, dass das abnehmbare Element (24, 224) gegenüber dem Schaft (22, 222) freigegeben wird, wobei das Zubehör **dadurch gekennzeichnet ist, dass** mindestens ein elastisches Rückstellelement (38) zwischen der Kappe (28) und dem Außenring (36) montiert ist, um den Außenring (36) axial in Richtung seiner verriegelten Stellung zu beaufschlagen.

2. Zubehör (20) nach dem vorhergehenden Anspruch, **dadurch gekennzeichnet, dass** der Außenring (36) axial in Richtung seiner verriegelten Stellung durch eine äußere Anschlagfläche (42), die auf dem tubularen Hauptkörper (30) vorgesehen ist, gehalten wird.

3. Zubehör (20) nach einem der vorhergehenden Ansprüche, **dadurch gekennzeichnet, dass** das Verriegelungselement eine Verriegelungskugel (44) ist, dass der tubulare Hauptkörper (30) mit mindestens einer Queröffnung (46), in Welcher die Verriegelungskugel (44) aufgenommen wird, versehen ist, und dass in der verriegelten Stellung eine Steuerfläche (50) des Außenrings (36) die Verriegelungskugel (44) quer in einer komplementären Aufnahme (48), die auf dem Schaft (22) vorgesehen ist, hält und, in der entriegelten Stellung, die Steuerfläche (50) axial gegenüber der Queröffnung (46) versetzt ist, um das Herausziehen der Verriegelungskugel (44) aus der Aufnahme (48) zu ermöglichen.

4. Zubehör (20) nach dem vorhergehenden Anspruch, **dadurch gekennzeichnet, dass** das abnehmbare Element (24) einen Innenring (56) umfasst, der im tubularen Hauptkörper (30) gleitend montiert ist, zwischen einer axialen Haltestellung, in der er die Verriegelungs-kugel (44) in der Queröffnung (46) auf der Innenseite hält, und einer neutralen axialen Stellung, die axial gegenüber der Queröffnung (46) versetzt ist.

5. Zubehör (20) nach dem vorhergehenden Anspruch, **dadurch gekennzeichnet, dass** mindestens ein elastisches Rückstellelement (62) zwischen der Kappe (28) und dem Innenring (56) montiert ist, um den Innen- ring (56) axial in Richtung seiner Haltestellung zu beaufschlagen.

6. Zubehör (20) nach einem der Ansprüche 3 bis 5, **dadurch gekennzeichnet, dass** die Aufnahme (48) für die Verriegelungskugel (44) durch eine Ringnut gebildet ist, die auf der äußeren axialen Wand des Schaftes (22) vorgesehen ist.

7. Zubehör (20) nach einem der Ansprüche 3 bis 6, **dadurch gekennzeichnet, dass** der Außenring (36) auf der Innenseite ein Aufnahmebehältnis (54) umfasst, das geeignet ist, einen Teil der Verriegelungs- kugel (44) in der entriegelten Stellung aufzunehmen.

8. Zubehör (20) nach dem vorhergehenden Anspruch, **dadurch gekennzeichnet, dass** das Aufnahmebehältnis (54) durch eine Ringnut gebildet ist, die auf der inneren axialen Wand des Außenrings (36) vorgesehen ist.

9. Zubehör (20) nach einem der Ansprüche 3 bis 8, **dadurch gekennzeichnet, dass** das abnehmbare Element (24) mehrere Verriegelungskugeln (44) umfasst, die winkelmäßig regelmäßig um die Hauptachse (A1) verteilt sind, wobei der tubulare Hauptkörper (30) eine Queröffnung (46) für jede Verriegelungs-kugel (44) umfasst.

10. Zubehör (20) nach einem der vorhergehenden Ansprüche, **dadurch gekennzeichnet, dass** in der verriegelten Stellung der Außenring (36) eine axiale Stellung auf der Seite des Schaftes (22) einnimmt und, in der entriegelten Stellung, der Außenring (36) eine axiale Stellung auf der dem Schaft (22) gegenüberliegenden Seite einnimmt.

11. Zubehör (20) nach einem der Ansprüche 1 bis 9, **dadurch gekennzeichnet, dass** der Außenring (36) einen Druck-knopf in der Mitte des abnehmbaren Elements (24) auf der dem Schaft (22) gegenüberliegenden Seite bildet.

12. Zubehör (20) nach einem der vorhergehenden Ansprüche, **dadurch gekennzeichnet, dass** der Schaft (22) einen männlichen Keil-wellenabschnitt (74) umfasst, der in einem weiblichen Keilwellenabschnitt (76) des tubularen Hauptkörpers (30) aufgenommen wird, wenn das abnehmbare Element (24) auf den Schaft (22) montiert ist, so dass die zwei Teile drehfest verbunden sind.

13. Zubehör (20) nach einem der vorhergehenden Ansprüche, **dadurch gekennzeichnet, dass** die Kappe (28) eine Führungswelle (68) umfasst, die dazu vorgesehen ist, komplementär im Inneren einer Bohrung oder eines Rohrs (70), das im Schaft (22) vorgesehen ist, aufgenommen zu werden, wenn das abnehmbare Element (24) auf den Schaft (22) montiert ist.

14. Zubehör (20) nach einem der vorhergehenden Ansprüche, **dadurch gekennzeichnet, dass** das Zubehör eine Steuervorrichtung (20) für ein Uhrenteil (10) ist, dass der Schaft (22) ein Steuerschaft (22) ist und dass das abnehmbare Element eine Krone (24) ist.

15. Uhrenteil (10), **dadurch gekennzeichnet, dass** es ein Zubehör (20) nach einem der vorhergehenden Ansprüche umfasst.

16. Demontagewerkzeug (86) für ein abnehmbares Element (24, 224) für ein Zubehör (20) nach Anspruch 10, umfassend einen axialen Körper (88), der an einem freien Ende mit einer radialen Platte (90) versehen ist, wobei die radiale Platte (90) einen axialen Rücksprung (92) umfasst, der geeignet ist, axial gegen einen Teil des Außenrings (36) in Anlage zu kommen, um diesen von seiner verriegelten Stellung in seine entriegelte Stellung zu steuern, wobei das Werkzeug **dadurch gekennzeichnet ist, dass** es ein Steuerorgan (94) umfasst, das axial gegenüber dem axialen Körper (88) zwischen einer Ruhestellung und einer Demontagestellung beweglich ist, in welcher ein Stützfinger (96), der mit dem Steuerorgan (94) fest verbunden ist, gegen die Kappe (28) in Anlage kommt.

## Claims

1. Accessory (20, 220) for a timepiece (10) or a piece of jewellery (210) comprising a stem (22, 222) which extends along a main axis (A1) and which is equipped with a removable element (24, 224), the accessory (20, 220) comprising a locking device (26, 226) enabling, in the locked position, the removable element (24, 224) to be secured to the stem (22, 222) at least in translation and, in the unlocked position, the removable element (24, 224) to be released from the stem (22, 222), the removable element (24, 224) comprising a cap (28, 228) and a main tubular body (30, 230) which is fixed to the cap (28, 228), the locking device (26, 226) comprising an outer ring (36, 236) slidable axially relative to the main tubular body (30, 230), between a locked position in which the outer ring (36, 236) controls at least one locking element (44) so as to axially block the removable element (24, 224) on the stem (22, 222) and an unlocked position in which the outer ring (36, 236) controls the locking element (44) so as to release the removable element (24, 224) relative to the stem (22, 222), the accessory being **characterised in that** at least one elastic return element (38) is mounted between the cap (28) and the outer ring (36) so as to urge the outer ring (36) axially towards its locked position.

2. Accessory (20) according to the preceding claim, **characterised in that** the outer ring (36) is retained axially towards its locked position by an external abutment surface (42) provided on the main tubular body (30).

3. Accessory (20) according to any one of the preceding claims, **characterised in that** the locking element is a locking ball (44), **in that** the main tubular body (30) is provided with at least one transverse opening (46) in which the locking ball (44) is received, and **in that**, in the locked position, a control surface (50) of the outer ring (36) transversely retains the locking ball (44) in a complementary housing (48) provided on the stem (22) and, in the unlocked position, the control surface (50) is axially offset relative to the transverse opening (46) to allow the withdrawal of the locking ball (44) from the housing (48).

4. Accessory (20) according to the preceding claim, **characterised in that** the removable element (24) comprises an inner ring (56) which is slidably mounted in the main tubular body (30) between an axial retaining position in which it retains the locking ball (44) in the transverse opening (46) on the inner side, and a neutral axial position offset axially relative to the transverse opening (46).

5. Accessory (20) according to the preceding claim, **characterised in that** at least one elastic return element (62) is mounted between the cap (28) and the inner ring (56) so as to urge the inner ring (56) axially towards its retaining position.

6. Accessory (20) according to any one of claims 3 to 5, **characterised in that** the housing (48) for the locking ball (44) is constituted by an annular groove provided on the external axial wall of the stem (22).

7. Accessory (20) according to any one of claims 3 to 6, **characterised in that** the outer ring (36) comprises on the inner side a receptacle (54) suitable for receiving a portion of the locking ball (44) in the unlocked position.

8. Accessory (20) according to the preceding claim, **characterised in that** the receptacle (54) is constituted by an annular groove provided on the inner axial wall of the outer ring (36).

9. Accessory (20) according to any one of claims 3 to 8, **characterised in that** the removable element (24) comprises a plurality of locking balls (44) distributed angularly in a regular manner around the main axis (A1), the main tubular body (30) comprising a transverse opening (46) for each locking ball (44).

10. Accessory (20) according to any one of the preceding claims, **characterised in that**, in the locked position, the outer ring (36) occupies an axial position situated on the side of the stem (22) and, in the unlocked position, the outer ring (36) occupies an axial position situated on the side opposite the stem (22).

11. Accessory (20) according to any one of claims 1 to 9, **characterised in that** the outer ring (36) forms a push- button at the centre of the removable element (24), on the side opposite the stem (22).

12. Accessory (20) according to any one of the preceding claims, **characterised in that** the stem (22) comprises a male splined portion (74) which is received in a female splined portion (76) of the main tubular body (30) when the removable element (24) is mounted on the stem (22), so that the two parts are linked in rotation.

13. Accessory (20) according to any one of the preceding claims, **characterised in that** the cap (28) comprises a guide shaft (68) which is intended to be received in a complementary manner inside a bore, or barrel (70), provided in the stem (22) when the removable element (24) is mounted on the stem (22).

14. Accessory (20) according to any one of the preceding claims, **characterised in that** the accessory is a control device (20) for a timepiece (10), **in that** the stem (22) is a control stem (22), and **in that** the removable element is a crown (24).

15. Timepiece (10) **characterised in that** it comprises an accessory (20) according to any one of the preceding claims.

16. Removal tool (86) for a removable element (24, 224) for an accessory (20) according to claim 10, comprising an axial body (88) which is provided at one free end with a radial plate (90), the radial plate (90) comprising an axial return (92) suitable for coming into axial abutment against a portion of the outer ring (36) with a view to controlling it from its locked position towards its unlocked position, the tool being **characterized in that** it comprises a control member (94) movable axially relative to the axial body (88) between a rest position and a removal position in which a support finger (96) integral with the control member (94) comes into abutment against the cap (28).
